# EUROPÄISCHE PATENTSCHRIFT

(11) **EP 2 565 364 B1**
(45) Veröffentlichungstag und Bekanntmachung des Hinweises auf die Patenterteilung: **18.01.2017**
(21) Anmeldenummer: 12181716.7
(22) Anmeldetag: 24.08.2012
(51) Int. Cl.: E06B 9/72

(54) **Rohrförmige Antriebsvorrichtung mit einem Adapter für die Abtriebswelle zum Auf- und Abwickeln einer Verdunkelungsvorrichtung**
Tubular drive device with an adapter for the main shaft for rolling and unrolling a darkening device
Dispositif d'entraînement tubulaire avec un adaptateur pour l'arbre entraîné pour enrouler et dérouler un dispositif d'assombrissement

(30) Priorität: 31.08.2011 DE 202011105060 U
(43) Veröffentlichungstag der Anmeldung: 06.03.2013
(73) Patentinhaber: Alfred Schellenberg GmbH, 57078 Siegen (DE)
(72) Erfinder: Schellenberg, Sascha, 57072 Siegen (DE)
(74) Vertreter: Grabovac, Dalibor

(56) Entgegenhaltungen:
- EP-A2- 0 969 180
- WO-A1-2006/105952
- DE-U1-202009 014 365

## Beschreibung

Die Erfindung betrifft eine rohrförmige Antriebsvorrichtung mit einem Adapter für die Abtriebswelle der rohrförmigen Antriebsvorrichtung zum Auf- und. Abwickeln einer Verdunkelungsvorrichtung, insbesondere eines Rollladens o.d.gl., wobei die rohrförmige Antriebsvorrichtung aus einem in ein Wickelrohr des Rollladens o.dgl. einsetzbaren Gehäuse besteht, in dem ein Elektromotor mit einem daran anschließenden Getriebe integriert ist, wobei das Gehäuse über eine Drehmomentstütze gegen Drehung gesichert ist, und wobei der Abtrieb der rohrförmigen Antriebsvorrichtung über den drehfest auf die Abtriebswelle aufgesetzten Adapter mit dem Wickelrohr verbindbar ist.

Derartige rohrförmige Antriebsvorrichtungen oder auch kurz Rohrmotore genannt, weisen aufgrund Ihrer Konstruktion in der Regel eine relativ große Länge auf. Dies kommt beispielsweise daher, dass zum einen die Antriebsseite einen Motor mit z.B. mehreren hintereinander angeordneten Getriebesätzen aufweist, wobei zusätzlich auch noch ein Kondensator für den Motor benötigt wird. Zum anderen ist eine Einrichtung vorgesehen, die den Rohrmotor in dessen Endlagen abschaltet. Dazu wird z.B. eine Spindel mit Mutter verwendet, wobei Endschalter vorgesehen sind, die die beiden Endlagen des Antriebs bilden und diesen abschalten. Sämtliche Komponenten sind hintereinander angeordnet, wodurch sich die Länge der Antriebsvorrichtung bzw. des Rohrmotors ergibt.

Der Adapter oder auch Mitnehmer auf der Abtriebswelle der Antriebsvorrichtungen bzw. Rohrmotore überträgt in der Regel innerhalb des Wickelrohres die Kraft auf das Wickelrohr. Dazu sind unterschiedliche Adapter bekannt, die z.T. jedoch in ihrer Konstruktion sehr aufwändig ausgebildet sind und/oder die das Ende der Abtriebswelie weit überragen, wodurch sich die Gesamtlänge der Antriebsvorrichtungen bzw. Rohrmotore vergrößert. Als Beispiel sei hier die DE 20 2009 014 365 U1 genannt. Die vorerwähnte Vergrößerung der Gesamtlänge der Antriebsvorrichtungen bzw. Rohrmotore kann jedoch bei relativ schmalen Rollläden und damit verbundenen kurzen Wickelrohren den Einsatz der Antriebvorrichtungen bzw. Rohrmotore verhindern, da dieselben nicht mehr in dem Wickelrohr untergebracht werden können.

Der Erfindung liegt daher die Aufgabe zugrunde, eine rohrförmige Antriebsvorrichtung mit einem Adapter der angegebenen Gattung zu schaffen, durch den zum einen die Gesamtlänge der Antriebsvorrichtung bzw. die Eindringtiefe der Antriebsvorrichtung in das Wickelrohr nicht verlängert wird und der zum anderen eine relativ große Kraftübertragungsfläche zum Wickelrohr hin aufweist.

Diese Aufgabe wird erfindungsgemäß durch eine rohrförmige Antriebsvorrichtung mit den Kennzeichnungsmerkmalen des Patentanspruchs 1 gelöst.

Zweckmäßige Weiterbildungen der Erfindung sind in den Unteransprüchen gekennzeichnet.

Der Adapter weist eine Nabe auf, deren von dem Gehäuse der rohrförmigen Antriebsvorrichtung abgewandtes Ende vom freien Ende der Abtriebswelle zurücksteht, und die von dem Gehäuse abwandte Seite der Nabe bildet eine Außenseite des Adapters. Am Außenumfang der Nabe ist ein über mindestens einen Steg einstückig angeformter Außenkranz vorgesehen, der dazu geeignet ist, sich am inneren Umfang des Wickelrohres abzustützen und dessen Außenseiten die Außenseiten des Adapters bilden. Die andere Außenseite des Adapters überragt das Gehäuse der rohrförmigen Antriebsvorrichtung. Diese besondere Ausbildung des Adapters sorgt zum einen dafür, dass die Gesamtlänge der Antriebsvorrichtung durch die Verwendung desselben und somit auch die Eindringtiefe der Antriebsvorrichtung in das Wickelrohr nicht zunimmt. Zum anderen ist durch das Überragen der Außenseite des Gehäuses durch den Adapter bzw. den Außenkranz eine relativ große Kraftübertragungsfläche auf das Wickelrohr gewährleistet.

Der Adapter kann zur Kraftübertragung entweder kraftschlüssig oder formschlüssig oder auch stoffschlüssig mit der Abtriebswelle verbunden sein. Zur kraftschlüssigen Kraftübertragung kann beispielsweise eine Presspassung zwischen Abtriebswelle und Nabe bzw. deren Lagerbohrung oder auch Spannelemente vorgesehen sein, wobei zur formschlüssigen Kraftübertragung z.B. die Abtriebswelle am Außenumfang und die Lagerbohrung der Nabe des Adapters am Innenumfang profilartig ausgebildet sein kann und/oder Mitnehmerelemente wie Passfedern oder sonstiges vorgesehen sein können. Auch eine Verzahnung kann für eine formschlüssige Verbindung sorgen. Eine stoffschlüssige Verbindung könnte beispielsweise durch Kleben erfolgen.

Der Adapter ist gegen axiale Verschiebung mittels eines Sicherungselementes auf der Abtriebswelle gehalten. Ein Sicherungselement kann beispielsweise ein in eine Umfangsnut der Abtriebswelle einsetzbarer Sicherungsring oder auch ein sich durch eine radiale Bohrung in der Abtriebswelle erstreckender Splint sein.

Vorzugsweise besteht der Adapter aus Kunststoff.

Nachfolgend wird anhand der Zeichnung eine bevorzugte Ausführungsform des Adapters näher erläutert, wobei in der einzigen **Figur** ein

Teillängsschnitt durch ein Wickelrohr mit in dasselbe eingesetzten Antriebsvorrichtung im Bereich der Abtriebswelle und einem auf die Abtriebswelle aufgesetzten Adapter gezeigt ist.

Die in der **Figur** teilweise dargestellte rohrförmige Antriebsvorrichtung 1 zum Auf- und Abwickeln einer Verdunkelungsvorrichtung, insbesondere eines Rollladens o.dgl. besteht aus einem in ein Wickelrohr 2 des Rollladens o.dgl. einsetzbaren Gehäuse 3, in dem ein Elektromotor (nicht dargestellt) mit einem daran anschließenden Getriebe (ebenfalls nicht dargestellt) integriert ist.

Das Gehäuse 3 der Antriebsvorrichtung 1 ist mit seinem zu der seitlichen Lagerung des Wickelrohrs 2 gerichteten Ende 4 über einen Adapter bzw. Adapterring (nicht dargestellt) und mit seinem zu der seitlichen Lagerung des Wickelrohrs 2 gerichteten Ende 4 abgewandten Ende 5 über einen weiteren Adapter 6 kraft- und/oder formschlüssig mit dem Wickelrohr 2 verbunden. Dabei weist das Wickelrohr 2 vorzugsweise einen achteckigen Querschnitt auf. Ferner ist das Gehäuse 3 der Antriebsvorrichtung 1 an seinem zu der seitlichen Lagerungen des Wickelrohrs 2 gerichteten Ende 4 über eine Drehmomentstütze (nicht dargestellt) gegen Drehung gesichert.

Vorzugsweise besteht der Adapter 6 aus Kunststoff, wodurch die Herstellung desselben relativ einfach und kostengünstig ist.

An dem zu der seitlichen Lagerung des Wickelrohrs 2 gerichteten Ende 4 abgewandten Ende 5 ragt eine Abtriebswelle 7 aus dem Gehäuse 3 hervor, über die der Abtrieb der rohrförmigen Antriebsvorrichtung 1 mittels des drehfest auf die Abtriebswelle 7 aufgesetzten Adapters 6 auf das Wickelrohr 2 übertragen wird.

Der Adapter 6 weist eine Nabe 8 auf, deren von dem Gehäuse 3 der rohrförmigen Antriebsvorrichtung 1 abgewandtes Ende 9 vom freien Ende 10 der Abtriebswelle 7 zurücksteht. Dabei bildet die von dem Gehäuse 3 abwandte Seite 11 der Nabe 8 eine Außenseite 12 des Adapters 6. Am Außenumfang der Nabe 8 ist ein Außenkranz 13 über mindestens einen Steg 14 einstückig angeformt, der sich am inneren Umfang 15 des Wickelrohres 2 abstützt und dessen Außenseiten 16 die Außenseiten 12, 17 des Adapters 6 bilden. Dabei überragt die andere Außenseite 17 des Adapters 6 das Gehäuse 3 der rohrförmigen Antriebsvorrichtung 1 um ein bestimmtes Maß L, wodurch eine relativ große Kraftübertragungsfläche auf das Wickelrohr 2 gewährleistet ist.

Der Adapter 6 kann entweder kraftschlüssig, beispielsweise über eine Presspassung zwischen Abtriebswelle 7 und Nabe 8 bzw. deren Lagerbohrung 18 oder auch über Spannelemente, oder formschlüssig, z.B. durch eine profilartige Ausbildung der Abtriebswelle 7 und der Lagerbohrung 18 der Nabe 8 und/oder Mitnehmerelemente wie Passfedern oder sonstiges, oder stoffschlüssig, beispielsweise durch Klebung, mit der Abtriebswelle 7 verbunden sein. In der **Figur** ist eine formschlüssige Verbindung über ein Profil dargestellt, bei der die Abtriebswelle 7 und die Lagerbohrung 18 der Nabe 8 als Vierkant ausgebildet sind.

Gegen axiale Verschiebung des Adapters 6 ist derselbe mittels eines Sicherungselementes 19 auf der Abtriebswelle 7 gehalten, wobei in der **Figur** z.B. als Sicherungselement 19 ein sich durch eine radiale Bohrung 20 in der Abtriebswelle 7 erstreckender Splint 21 dargestellt ist. Ferner kann das Sicherungselement 19 auch ein in eine Umfangsnut der Abtriebswelle 7 einsetzbarer Sicherungsring (nicht dargestellt) oder auch sonstige Sicherungselemente, die nicht über das Ende der Abtriebswelle hervorragen, sein.

## Patentansprüche

1. Rohrförmige Antriebsvorrichtung mit einem Adapter (6) für eine Abtriebswelle (7) der rohrförmigen Antriebsvorrichtung (1) zum Auf- und Abwickeln einer Verdunkelungsvorrichtung, insbesondere eines Rollladens o.dgl., wobei die rohrförmige Antriebsvorrichtung (1) aus einem in ein Wickelrohr (2) des Rollladens o.dgl. einsetzbaren Gehäuse (3) besteht, in dem ein Elektromotor mit einem daran anschließenden Getriebe integriert ist, wobei das Gehäuse (3) über eine Drehmomentstütze gegen Drehung gesichert ist, und wobei die Abtriebswelle (7) der rohrförmigen Antriebsvorrichtung (1) über den drehfest auf die Abtriebswelle (7) aufgesetzten Adapter (6) mit dem Wickelrohr (2) verbindbar ist, **dadurch gekennzeichnet, dass** der Adapter (6) eine Nabe (8) aufweist, deren von dem Gehäuse (3) der rohrförmigen Antriebsvorrichtung (1) abgewandtes Ende (9) vom freien Ende (10) der Abtriebswelle (7) zurücksteht, dass die von dem Gehäuse (3) abwandte Seite (11) der Nabe (8) eine erste Außenseite (12) des Adapters (6) bildet, dass am Außenumfang der Nabe (8) ein über mindestens einen Steg (14) einstückig angeformter Außenkranz (13) vorgesehen ist, der dazu geeignet ist, sich am inneren Umfang (15) des Wickelrohres (2) abzustützen und dessen Außenseiten (16) die beiden Außenseiten (12, 17) des Adapters (6) bilden, und dass die zweite Außenseite (17) des Adapters (6) das Gehäuse (3) der rohrförmigen Antriebsvorrichtung (1) überragt.

2. Rohrförmige Antriebsvorrichtung nach Anspruch 1, **dadurch gekennzeichnet, dass** der Adapter (6) zur Kraftübertragung kraftschlüssig mit der Abtriebswelle (7) verbunden ist.

3. Rohrförmige Antriebsvorrichtung nach Anspruch 1, **dadurch gekennzeichnet, dass** der Adapter (6) zur Kraftübertragung formschlüssig mit der Abtriebswelle (7) verbunden ist.

4. Rohrförmige Antriebsvorrichtung nach Anspruch 3, **dadurch gekennzeichnet, dass** die Abtriebswelle (7) am Außenumfang und eine Lagerbohrung (18) der Nabe (8) des Adapters (6) am Innenumfang profilartig ausgebildet sind.

5. Rohrförmige Antriebsvorrichtung nach Anspruch 3, **dadurch gekennzeichnet, dass** Mitnehmerelemente vorgesehen sind.

6. Rohrförmige Antriebsvorrichtung nach Anspruch 1, **dadurch gekennzeichnet, dass** der Adapter (6) zur Kraftübertragung stoffschlüssig mit der Abtriebswelle (7) verbunden ist.

7. Rohrförmige Antriebsvorrichtung nach einem der Ansprüche 1 bis 6, **dadurch gekennzeichnet, dass** der Adapter (6) gegen axiale Verschiebung mittels eines Sicherungselementes (19) auf der Abtriebswelle (7) gehalten ist.

8. Rohrförmige Antriebsvorrichtung nach Anspruch 7, **dadurch gekennzeichnet, dass** das Sicherungselement (19) ein in eine Umfangsnut der Abtriebswelle (7) einsetzbarer Sicherungsring ist.

9. Rohrförmige Antriebsvorrichtung nach Anspruch 7, **dadurch gekennzeichnet, dass** das Sicherungselement (19) ein sich durch eine radiale Bohrung (20) in der Abtriebswelle (7) erstreckender Splint (21) ist.

10. Rohrförmige Antriebsvorrichtung nach einem der Ansprüche 1 bis 9, **dadurch gekennzeichnet, dass** der Adapter (6) aus Kunststoff besteht.

## Claims

1. Tubular drive device with an adapter (6) for an output shaft (7) of the tubular drive device (1) for winding up and unwinding a darkening device, in particular a roller shutter or the like, wherein the tubular drive device (1) consists of a housing (3) which is insertable into a winding tube (2) of the roller shutter or the like and in which an electric motor with an adjoining gearing is integrated, wherein the housing (3) is secured via a torque support against rotation, and wherein the output shaft (7) of the tubular drive device (1) is connectable to the winding tube (2) via the adapter (6), which is placed onto the output shaft (7) for rotation therewith, **characterized in that** the adapter (6) has a hub (8), the end (9) of which that faces away from the housing (3) of the tubular drive device (1) stands back from the free end (10) of the output shaft (7), **in that** that side (11) of the hub (8) which faces away from the housing (3) forms a first outer side (12) of the adapter (6), **in that** an outer ring (13) is provided on the outer circumference of the hub (8), said outer ring being integrally formed thereon via at least one web (14) and being suitable for supporting on the inner circumference (15) of the winding tube (2) and the outer sides (16) of which form the two outer sides (12, 17) of the adapter (6), and **in that** the second outer side (17) of the adapter (6) protrudes over the housing (3) of the tubular drive device (1).

2. Tubular drive device according to Claim 1, **characterized in that** the adapter (6) for the transmission of force is connected to the output shaft (7) with a force fit.

3. Tubular drive device according to Claim 1, **characterized in that** the adapter (6) for the transmission of force is connected in a form-fitting manner to the output shaft (7).

4. Tubular drive device according to Claim 3, **characterized in that** the outer circumference of the output shaft (7) and the inner circumference of a bearing bore (18) of the hub (8) of the adapter (6) are designed in the manner of profiles.

5. Tubular drive device according to Claim 3, **characterized in that** driver elements are provided.

6. Tubular drive device according to Claim 1, **characterized in that** the adapter (6) for the transmission of the force is connected in an integrally bonded manner to the output shaft (7).

7. Tubular drive device according to one of Claims 1 to 6, **characterized in that** the adapter (6) is held against axial displacement by means of a securing element (19) on the output shaft (7).

8. Tubular drive device according to Claim 7, **characterized in that** the securing element (19) is a securing ring which is insertable into a circumferential groove of the output shaft (7).

9. Tubular drive device according to Claim 7, **characterized in that** the securing element (19) is a split pin (21) which extends through a radial bore (20) in the output shaft (7).

10. Tubular drive device according to one of Claims 1 to 9, **characterized in that** the adapter (6) is composed of plastic.

## Revendications

1. Dispositif d'entraînement tubulaire comprenant un adaptateur (6) pour un arbre entraîné (7) du dispositif d'entraînement tubulaire (1) pour enrouler et dérouler un dispositif d'assombrissement, en particulier un volet roulant ou similaire, le dispositif d'entraînement tubulaire (1) se composant d'un boîtier (3) pouvant être inséré dans un tube d'enroulement (2) du volet roulant ou similaire, dans lequel est intégré un moteur électrique avec une transmission s'y raccordant, le boîtier (3) étant immobilisé en rotation par le biais d'un support de couple, et l'arbre entraîné (7) du dispositif d'entraînement tubulaire (1) pouvant être connecté au tube d'enroulement (2) par le biais de l'adaptateur (6) disposé de manière solidaire en rotation sur l'arbre entraîné (7), **caractérisé en ce que** l'adaptateur (6) présente un moyeu (8) dont l'extrémité (9) opposée au boîtier (3) du dispositif d'entraînement tubulaire (1) est en retrait par rapport à l'extrémité libre (10) de l'arbre entraîné (7), **en ce que** le côté (11) du moyeu (8) opposé au boîtier (3) forme un premier côté extérieur (12) de l'adaptateur (6), **en ce qu'**une couronne extérieure (13) façonnée d'une seule pièce par le biais d'au moins une nervure (14) est prévue sur la périphérie extérieure du moyeu (8), laquelle est appropriée pour s'appuyer contre la périphérie intérieure (15) du tube d'enroulement (2) et dont les côtés extérieurs (16) forment les deux côtés extérieurs (12, 17) de l'adaptateur (6), et **en ce que** le deuxième côté extérieur (17) de l'adaptateur (6) dépasse au-delà du boîtier (3) du dispositif d'entraînement tubulaire (1).

2. Dispositif d'entraînement tubulaire selon la revendication 1, **caractérisé en ce que** l'adaptateur (6) est connecté à l'arbre entraîné (7) par engagement par force pour le transfert de force.

3. Dispositif d'entraînement tubulaire selon la revendication 1, **caractérisé en ce que** l'adaptateur (6) est connecté à l'arbre entraîné (7) par engagement par correspondance de formes pour le transfert de force.

4. Dispositif d'entraînement tubulaire selon la revendication 3, **caractérisé en ce que** l'arbre entraîné (7) est réalisé sous forme profilée au niveau de la périphérie extérieure et un alésage de palier (18) du moyeu (8) de l'adaptateur (6) est réalisé sous forme profilée au niveau de la périphérie intérieure.

5. Dispositif d'entraînement tubulaire selon la revendication 3, **caractérisé en ce que** des éléments d'entraînement sont prévus.

6. Dispositif d'entraînement tubulaire selon la revendication 1, **caractérisé en ce que** l'adaptateur (6) est connecté par engagement par liaison de matière à l'arbre entraîné (7) pour le transfert de force.

7. Dispositif d'entraînement tubulaire selon l'une quelconque des revendications 1 à 6, **caractérisé en ce que** l'adaptateur (6) est maintenu contre un déplacement axial au moyen d'un élément de fixation (19) sur l'arbre entraîné (7).

8. Dispositif d'entraînement tubulaire selon la revendication 7, **caractérisé en ce que** l'élément de fixation (19) est une bague de fixation pouvant être insérée dans une rainure périphérique de l'arbre entraîné (7).

9. Dispositif d'entraînement tubulaire selon la revendication 7, **caractérisé en ce que** l'élément de fixation (19) est une goupille fendue (21) s'étendant à travers un alésage radial (20) dans l'arbre entraîné (7).

10. Dispositif d'entraînement tubulaire selon l'une quelconque des revendications 1 à 9, **caractérisé en ce que** l'adaptateur (6) se compose de plastique.
